# EUROPÄISCHE PATENTSCHRIFT

(11) **EP 0 098 361 B1**
(45) Veröffentlichungstag und Bekanntmachung des Hinweises auf die Patenterteilung: **22.10.1986**
(21) Anmeldenummer: 83104507.5
(22) Anmeldetag: 07.05.1983
(51) Int. Cl.: H01H 50/14

(54) **Relaisfassung**
Relay socket
Socle pour relais

(30) Priorität: 04.06.1982 DE 3221042
(43) Veröffentlichungstag der Anmeldung: 18.01.1984
(73) Patentinhaber: Karl Lumberg GmbH & Co., D-58579 Schalksmühle (DE)
(72) Erfinder: Fuchs, Helmut, D-5884 Halver/Westf. (DE)
(74) Vertreter: Sonnet, Bernd, Dipl.-Ing.

## Beschreibung

Die Erfindung betrifft eine Relaisfassung mit einem zweiteiligen Fassungskörper aus Isolierstoff, dessen erster Teil mit auf einem Teilkreis angeordneten Einstecköffnungen für Kontaktstifte eines Relais versehen ist und wobei zwischen dem ersten und dem zweiten Fassungskörperteil, den Einstecköffnungen zugeordnet, Anschlußkontakte gehaltert sind, die über stegartige Brücken mit an den zwei einander gegenüberliegenden Fassungsseiten angeordneten Anschlußklemmen für elektrische Leiter verbunden sind.

Eine derartige Relaisfassung ist beispielsweise aus der DE-B-2149 987 bekannt. Relaisfassungen dieser Art dienen der Halterung und dem elektrischen Anschluß eines in der Regel acht oder elf Kontaktstifte aufweisenden Relais. Der erste Fassungskörperteil der bekannten Relaisfassung weist eine der Kontaktstiftanzahl des Relais entsprechende Anzahl von auf einem Kreis angeordneten Einstecköffnungen sowie ferner Aufnahmen für die mit den Kontaktstiften des Relais zusammenwirkenden, meist gabelförmig ausgestalteten Anschlußkontakte einerseits sowie für Anschlußklemmen für elektrische Leiter andererseits auf. Der zweite Fassungskörperteil ist als im wesentlichen flacher Deckel ausgebildet, der den Fassungskörper zum Boden hin abschließt und sowohl die Anschlußkontakte als auch die Anschlußklemmen für die elektrischen Leiter sicher innerhalb des Fassungskörpers am Platze hält. Die zum Anschluß der Relaiskontaktstifte bestimmten Anschlußkontakte weisen bei der bekannten Relaisfassung in einstückiger Ausführung stegförmige Brücken auf, deren freie Enden in die klotzförmigen Schraubanschlußklemmen hineinragen.

Der Erfindung liegt die Aufgabe zugrunde, die bekannte Relaisfassung unter weitestgehender Beibehaltung ihres konstruktiven Aufbaus so zu gestalten, daß sie zur Aufnahme von Verdrahtungen und/oder elektronischen Schaltungen geeignet ist.

Diese Aufgabe löst die Erfindung dadurch, daß einige oder alle Anschlußkontakte mit einstückig und werkstoffeinheitlich an ihnen ausgebildeten Zusatzabschnitten für einen elektrischen Anschluß oder Abgriff versehen sind, die durch eine Wand des zweiten Fassungsteils hindurchgeführt sind und in einen von einem zumindest teilweise umlaufenden Rand des Fassungskörpers umgrenzten Raum, an der vom ersten Fassungsteil abgewandten Seite des zweiten Fassungsteils münden.

Die Erfindung zeigt hiermit eine sehr einfache Möglichkeit auf, eine elektronische Schaltung, zumindest aber deren Anschlüsse, vollständig geschützt innerhalb des fassungsseitigen Raumes anzubringen und auch innerhalb des Raumes über die Zusatzabschnitte an die Anschlußkontakte anzubinden. Damit wird die Gefahr einer Beschädigung der Schaltung und auch eine Gefahr der Beschädigung der Schaltungsanschlüsse sicher vermieden. Die Anschlußkontakte sind sehr einfach z. B. mit Hilfe eines Stanz-und/oder Biegevorgangs herzustellen. Jeder Anschlußkontakt, der einen Zusatzabschnitt aufweist, kann zur Herstellung einer elektrischen bzw. elektronischen Schaltung herangezogen werden, wodurch eine Vielzahl von möglichen Schaltungen realisierbar ist. Bei einem Defekt lediglich des Relais, braucht nur das Relais, nicht aber die Schaltung mitausgetauscht zu werden, wie dies bei solchen Relais der Fall ist, die selbst besondere Schaltungen beinhalten.

Grundsätzlich ist es bekannt, bei einer Relaisfassung einen Anschlußraum für eine elektronische Schaltung anzuordnen. Eine derartige, einteilige Relaisfassung mit in zwei parallelen Reihen angeordneten Anschlußstiften zeigt beispielsweise die EP-A-48 916. Aus dieser Schrift geht aber lediglich hervor, daß die Steckfassung auf der Unterseite eine Aufnahmeöffnung für eine Ansteuerschaltung für ein Miniaturrelais besitzt. Wie die Ansteuerschaltung in der Aufnahmeöffnung gehalten ist, wie die Anschlußstifte der Steckfassung mit der Ansteuerschaltung zusammenwirken und wie die elektrische Verbindung der Kontaktstifte des Relais mit der Ansteuerschaltung und/oder mit den Anschlußstiften ausgeführt ist, kann der Entgegenhaltung konkret nicht entnommen werden.

Die GB-A-935 465 beschreibt eine Relais-Steckfassung, deren mit den Einstecköffnungen für die Relaiskontaktstifte versehener Deckelteil von der Bodenplatte räumlich getrennt angeordnet ist, wobei in einem dazwischen ausgebildeten Gehäuse eine elektronische Schaltungsanordnung aufgenommen ist. Einzelne Einstecköffnungen des Deckelteils sind durchgehend mit entsprechenden Kontaktstiften des Bodenteils verdrahtet. Die GB-A-935 465 lehrt also im wesentlichen, statt einer üblichen Relaissteckfassung eine solche zu verwenden, die als Behälter zur Aufnahme einer Schaltungsanordnung vergrößert ist. Hingegen enthält diese Entgegenhaltung keine Lehre, die Relaisfassung im wesentlichen lediglich durch bauliche Veränderung der in ihr aufgenommenen Anschlußkontakte weiterzubilden.

Der Aufbau der Relaisfassung nach der US-A-3 523 268 ist so getroffen, daß der aus Oberteil und Unterteil bestehende Fassungskörper zwischen seinen beiden Teilen eine gedruckte Schaltungsplatte aufnimmt, die an zwei einander gegenüberliegenden Randbereichen Bohrungen zur Aufnahme der Schraubanschlußklemmen und jeweils einen sich von dort nach innen erstreckenden Leiterbahnzug aufweist, der in je eine Einstecköffnung zur Aufnahme der Relaiskontaktstifte ausläuft. Hierbei entsprechen also die einzelnen Leiterbahnzüge den Anschlußkontakten der anmeldungsgemäßen Relaisfassung. Die US-A-3 523 268 lehrt also lediglich eine andere Art der elektrischen Verbindung der Relaisanschlußkontakte mit den Leiteranschlußklemmen.

Zusatzabschnitte an Anschlußkontakten zeigt bei einer Lampenfassung die US-A-2760 176, wobei die Spezialität der Anschlußkontakte darin besteht, mit beiden Seiten einer doppelseitig beschichteten Leiterplatte gleichzeitig verlötet zu werden. Die Problemstellung ist mithin verschieden von der vorliegenden.

Gemäß vorteilhafter Weiterbildung der im Patentanspruch 1 gekennzeichneten Relaisfassung können - je nach den auftretenden Bedürfnissen und Wünschen - die Zusatzabschnitte als Kontaktgabeln, Flachstecker, Schraubanschlußklemmen, Lötstifte, Lötösen od. dgl. ausgebildet sein. Im Sinne einer besonders geschickten räumlichen Anordnung ist es vorteilhaft, wenn die Zusatzabschnitte im Bereich der stegförmigen Brücken der Anschlußkontakte angeordnet sind.

In dem Anschlußraum, in den die Zusatzabschnitte hineingeführt sind, können elektrische Bauelemente, wie Widerstände, Transistoren, Kondensatoren od. dgl. in direkter Verbindung mit den Zusatzabschnitten angeordnet sein. Sie können insbesondere unmittelbar an die dann z. B. als Lötstifte oder -ösen ausgebildeten Zusatzabschnitte angelötet werden.

Der Anschlußraum ist aber alternativ auch zur Anordnung einer mit elektrischen Bauelementen bestückten und mit Lötstiften der Zusatzabschnitte verbindbaren Leiterplatte geeignet.

Die Relaisfassung nach der Erfindung eignet sich ferner zur Ausrüstung mit einer Sichtanzeige für den Schaltzustand des Relais, wobei die Anschlußstifte der Sichtanzeige ebenfalls in den Anschlußraum münden und dort an elektrische Leitungen ansgeschlossen sein können.

Nachfolgend werden mehrere in den anliegenden Zeichnungen dargestellte Ausführungsbeispiele der Erfindung. Es zeigen :
Figur 1 einen Längsschnitt durch eine Relaisfassung, bei der die Zusatzabschnitte der Anschlußkontakte als Lötösen ausgebildet sind,
Figur 2 eine Unteransicht in Richtung des Ansichtspfeiles II,
Figur 3 einen Längsschnitt durch eine Relaisfassung, bei der die Zusatzabschnitte der Anschlußkontakte als Flachstecker für Kabelschuhe ausgebildet sind,
Figur 4 eine Unteransicht in Richtung des Ansichtspfeiles IV in Fig. 3,
Figur 5 eine dritte Relaisfassung im Längsschnitt, in deren Anschlußraum eine Leiterplatte angeordnet ist und
Figur 6 eine Ansicht in Richtung des Ansichtspfeiles VI in Fig. 5.

In Fig. 1 ist die Relaisfassung insgesamt mit 10 bezeichnet. Sie ist zusammengesetzt aus einem ersten Fassungsteil 11 und einem zweiten Fassungsteil 12, die beide aus Isolierstoff, vornehmlich Kunststoff bestehen. Der erste Fassungsteil 11 besitzt eine der Anzahl der Kontaktstifte eines nicht dargestellten Relais entsprechende Anzahl (hier elf) von Einstecköffnungen 13, die auf einem Kreis um die Mittelachse 14 angeordnet sind. Bezüglich dieser grundsätzlichen Geometrie kann auf Fig. 1 der DE-B-2 149 987 verwiesen werden.

Zwischen dem ersten Fassungsteil 11 und dem zweiten Fassungsteil 12 sind Anschlußkontakte 15 gehaltert. Jeder Anschlußkontakt 15 besitzt eine Kontaktgabel 16 zur Steckaufnahme eines Relaiskontaktstiftes, und jeder Einstecköffnung 13 ist eine solche Kontaktgabel 16 zugeordnet.

Ebenfalls zwischen dem ersten Fassungsteil 11 und dem zweiten Fassungsteil 12 eingebettet und gehalten sind Anschlußklemmen 17, im Ausführungsbeispiel Schraubanschlußklemmen, bestehend aus einem Klemmenklotz 18 und einer Klemmschraube 19, die durch Einstecken einer Schraubendreherklinge durch eine zugeordnete Öffnung 20 im ersten Fassungsteil 11 betätigt werden kann. Die Zahl der Anschlußklemmen 17 entspricht wiederum der Zahl der Kontaktstifte des Relais bzw. der Zahl der Einstecköffnungen 13. Sie sind auf die beiden Schmalseiten 21 und 22 der Relaisfassung so verteilt, daß beim Ausführungsbeispiel die Fassungsseite 21 fünf und die Fassungsseite 22 sechs solcher Anschlußklemmen 17 aufnimmt.

Die Kontaktgabel 16 jedes Anschlußkontaktes 15 ist über eine stegförmige Brücke 23 mit einer Anschlußklemme 17 verbunden, dergestalt, daß das freie Ende 23b der Brücke 23 in den Innenraum des Klemmenklotzes 18 hineinragt. Werden in Richtung des Pfeiles 24 ein elektrischer Leiter in den Klemmenklotz 18 eingeführt und die Klemmschraube 19 betätigt, so wandert der Klemmklotz 18 bezüglich Fig. 1 nach oben, und sein unterer Quersteg 25 klemmt das abisolierte Leiterende zwischen sich und der zugewandten Seite des Endabschnittes 23b der Brücke 23 des Anschlußkontaktes 15 fest.

Der erste Fassungsteil 11 und der zweite Fassungsteil 12 können miteinander verschraubt, verschweißt, verklebt oder verrastet sein. Ihr fester Zusammenhalt ist wichtig, da die Anschlußkontakte 15 und die Anschlußklemmen 17 ansonsten befestigungsmittelfrei lediglich durch den Zusammenhalt der Fassungsteile 11 und 12 am Platze gehalten sind.

An der den Einstecköffnungen 13 gegenüberliegenden Seite besitzt der zweite Fassungsteil 12 einen durch einen Rücksprung gebildeten Anschlußraum 26, der seitlich, teilweise oder ganz umlaufend von einem kragenartigen Rand 27 des zweiten Fassungsteils 12 begrenzt ist. Einige oder alle Anschlußkontakte 15 besitzen, beim Ausführungsbeispiel im Bereich der stegartigen Brücken 23, je einen Zusatzabschnitt 28, der sich beim dargestellten Ausführungsbeispiel in der Ebene des Brückenabschnitts 23a, jedoch zur Brückenlängsrichtung senkrecht abstehend erstreckt. Jeder Zusatzabschnitt 28 durchgreift eine Öffnung 29 innerhalb einer dünnen Wand 30 des zweiten Fassungsteiles 12 und mündet in den Anschlußraum 26. Das freie Ende des Zusatzabschnitts 28 ist als Lötöse 31 ausgebildet.

Die vorhandenen Lötösen 31 dienen dem unmittelbaren Anschluß (vgl. Lötpunkte 32) von elektrischen Bauelementen, wie beispielsweise eines Widerstandes 33 und eines Verbindungsdrahtes 34. Diese Bauteile dienen hier dem Anschluß einer Sichtanzeige 35, die beim Ausführungsbeispiel als lichtemittierende Diode (LED) 36 ausgebildet und auf der dem nicht dargestellten Relais zugekehrten Außenseite des ersten Fassungsteils 11 eingesetzt ist. Die Anschlußstifte 37 und 38 der LED 36 münden ebenfalls in den Anschlußraum 26, so daß sämtliche Lötverbindungen innerhalb dieses Raumes hergestellt werden können. Die LED 36 dient als Sichtanzeige 35 zur optischen Kenntlichmachung des Schaltzustandes des mit der Relaisfassung zu bestückenden Relais. Es können auch mehrere LED in der Relaisfassung eingebaut und angeschlossen sein.

Die in den Fig. 1 und 2 dargestellte Relaisfassung dient zum Aufschieben bzw. Aufrasten auf eine im Querschnitt etwa U-förmig gestaltete Halteschiene 39, die beispielsweise Bestandteil eines Schaltschrankes ist. Mit 70 ist ein den Anschlußraum 26 nach außen abschließender Kunststoffdeckel bezeichnet, der mit dem zweiten Fassungsteil 12 verbunden, insbesondere verrastet ist.

Das Ausführungsbeispiel nach den Fig. 3 und 4 unterscheidet sich von dem anhand der Fig. 1 und 2 zuerst beschriebenen Ausführungsbeispiel einer Relaisfassung dadurch, daß die Zusatzabschnitte 28 der Anschlußkontakte 15 hier als Flachstecker 40 ausgebildet sind, auf die an den absisolierten Enden 41 von Anschlußkabeln 42 angeklammerte Kabelschuhe 43 aufgesteckt werden. In Fig. 3 ist mit 44 ein plattenförmiger Fassungsträger bezeichnet, auf den die Relaisfasung 10 z. B. aufgeschraubt werden kann. In Übereinstimmung mit dem ersten Beispiel erfolgen die Anschlüsse elektrischer Bauteile innerhalb des Anschlußraumes 29 unmittelbar an den Zusatzabschnitten 28 der Anschlußkontakte 15. Bezüglich der übrigen Bauausführung und Bauteile kann auf die Beschreibung zu den Fig. 1 und 2 verwiesen werden.

Auch die Relaisfassung nach den Fig. 5 und 6 als dem dritten Ausführungsbeispiel ist grundsätzlich analog zu den bisher beschriebenen beiden Ausführungen. Hier dient jedoch der Anschlußraum 26 zur Aufnahme einer Leiterplatte 45, auf der in an sich bekannter Weise elektrische Bauteile, wie beispielsweise ein Widerstand 46 und eine Kondensator 47 angelötet sind. Um die Leiterplatte 45 mit den Anschlußkontakten 15 elektrisch zu verbinden, sind die Zusatzabschnitte 28 hier als Lötstifte 48 ausgebildet und besitzen eine Bauform, die ihr Einstecken in die Lochungen 49 einer üblichen Leiterplatte gestattet. Auch bei dieser Ausführung gemäß den Fig. 5 und 6 einer Relaisfassung kann eine Sichtanzeige 35 angeordnet sein, deren Anschlußstifte 37 und 38 mit bestimmungsgemäßen Leiterbahnen der Leiterplatte 45 innerhalb des Anschlußraumes 26 verlötet sind.

Die Anwendungsmöglichkeiten der neuen Relaisfassung 10 sind überaus vielseitig. Im einfachsten Fall der Ausführung gemäß den Fig. 1 und 2 oder 3 und 4 dient der Anschlußraum 26 beispielsweise zum direkten Anschluß mindestens einer Sichtanzeige 35 zur Kenntlichmachung von Schaltzuständen des Relais. Bei anderen Ausführungen, bei denen der Anschlußraum komplette elektronische Schaltungen beherbergt (Fassung gemäß den Fig. 5 und 6) kann beispielsweise eine Zeitverzögerungsschaltung in eine Relaisfassung 10 integriert werden, die nun nicht mehr Bestandteil eines sehr aufwendigen Relais zu sein braucht. Es ergibt sich hierdurch insbesondere der Vorteil einer nach wie vor kompakten Relaisfassung, jedoch ohne den Nachteil, bei einem lediglich aufgrund mechanischer Defekte auszutauschenden Relais auch dessen Elektronik mit austauschen zu müssen.

Die neue Relaisfassung kann auch sonstige Schaltungen, die z. B. bisher separat in Schaltschränken od. dgl. unterzubringen sind, beherbergen, sofern sie ein gewisses Volumen nicht überschreiten.

## Patentansprüche

1. Relaisfassung mit einem zweiteiligen Fassungskörper (10) aus Isolierstoff, dessen erster Teil (11) mit auf einem Teilkreis angeordneten Einstecköffnungen (13) für Kontaktstifte eines Relais versehen ist und wobei zwischen dem ersten (11) und dem zweiten Fassungskörperteil (12), den Einstecköffnungen (13) zugeordnet, Anschlußkontakte (15) gehaltert sind, die über stegartige Brücken (23) mit an den zwei einander gegenüberliegenden Fassungsseiten angeordneten Anschlußklemmen (17) für elektrische Leiter verbunden sind, dadurch gekennzeichnet, daß einige oder alle Anschlußkontakte (15) mit einstückig und werkstoffeinheitlich an ihnen ausgebildeten Zusatzabschnitten (28) für einen elektrischen Anschluß oder Abgriff versehen sind, die durch eine Wand (30) des zweiten Fassungsteils (12) hindurchgeführt sind und in einen von einem zumindest teilweise umlaufenden Rand (27) des Fassungskörpers (10) umgrenzten Raum (26) an der vom ersten Fassungsteil (11) abgewandten Seite des zweiten Fassungsteils (12) münden.

2. Relaisfassung nach Anspruch 1, dadurch gekennzeichnet, daß die Zusatzabschnitte (28) als Kontaktgabeln (54), Flachstecker (40), Schraubanschlußklemmen, Lötstifte (48), Lötösen (31) od. dgl. ausgebildet sind.

3. Relaisfassung nach einem der Ansprüche 1 oder 2, dadurch gekennzeichnet, daß die Zusatzabschnitte (28) im Bereich der stegförmigen Brücken (23) der Anschlußkontakte (15) angeordnet sind.

4. Relaisfassung nach einem der Ansprüche 1 bis 3 dadurch gekennzeichnet, daß in dem Anschlußraum (26) elektrische Bauelemente wie Widerstände (33, 46), Transistoren, Kondensatoren (47) od. dgl. in direkter Verbindung mit den Zusatzabschnitten (28) angeschlossen sind.

5. Relaisfassung nach Anspruch 1 bis 3, dadurch gekennzeichnet, daß in dem Anschlußraum (26) eine mit elektrischen Bauelementen (46, 47) bestückte und mit den Lötstiften (48) der Zusatzabschnitte (28) verbindbare Leiterplatte (45) angeordnet ist.

6. Relaisfassung nach Anspruch 1 oder einem der folgenden, dadurch gekennzeichnet, daß sie mit einer Sichtanzeige (35) für den Schaltzustand des Relais ausgerüstet ist, wobei die Anschlußstifte (37, 38) der Sichtanzeige (35) ebenfalls in den Anschlußraum (26) münden und dort an elektrische Leitungen (42 ; 45) angeschlossen sind.

## Claims

1. Relay mounting having a two-part mounting body (10) of insulating material, the first part (11) of which is provided with insertion openings (13) disposed on a pitch circle for contact pins of a relay, there being mounted between the first (11) and the second mounting body part (12) connecting contacts (15) which are associated with the insertion openings (13) and are connected via strut-like bridges (23) to connecting terminals (17), disposed on the two mounting sides opposite each other, for electrical conductors, characterized in that some or all of the connecting contacts (15) are provided with additional sections (28), constructed on them integrally and of the same material, for an electrical contact or tapping, which sections are led through a partition (30) of the second mounting part (12) and pass into a cavity (26), bounded by an at least partially circumferential edge (27) of the mounting body (10), on the side of the second mounting part (12) facing away from the first mounting part (11

2. Relay mounting according to claim 1, characterized in that the additional sections (28) are constructed as contact forks (54), flat connector plugs (40), screw connecting terminals, soldering pins (48), soldering lugs (31) or the like.

3. Relay mounting according to one of claims 1 or 2, characterized in that the additional sections (28) are disposed in the area of the strut-like bridges (23) of the connecting contacts (15).

4. Relay mounting according to one of claims 1 to 3, characterized in that electrical components such as resistors (33, 46), transistors, capacitors (47) or the like are connected in the connecting space (26) in a direct connection to the additional sections (28).

5. Relay mounting according to claims 1 to 3, characterized in that a printed circuit board (45), which is fitted with electrical components (46, 47) and which can be connected to the soldering pins (48) of the additional sections (28), is disposed in the connecting space (26).

6. Relay mounting according to claim 1 or one of the subsequent claims, characterized in that it is equipped with a visual indicator (35) for the switching state of the relay, the connecting pins (37, 38) of the visual indicator (35) also passing into the connecting space (26) and being connected therein to electrical conductors (42 ; 45).

## Revendications

1. Douille à relais avec un corps de douille (10) en deux parties en matière isolante dont la première partie (11) est munie d'ouvertures (13) d'insertion disposées sur un cercle primitif pour des fiches de contact d'un relais, tandis que des contacts (15) de branchement sont maintenus entre la première partie (11) et la seconde partie (12) du corps de douille en correspondance avec les ouvertures (13) d'insertion et sont reliés par l'intermédiaire de pontets (23) du genre barrettes à des bornes (17) de branchement disposées sur les deux côtés de douille se faisant face pour des conducteurs électriques, caractérisée par le fait que quelques-uns ou tous les contacts (15) de branchement sont munis de portions complémentaires (28), qui sont réalisées d'une seule pièce et sans discontinuité de matière avec eux pour un branchement ou une reprise électriques, passent à travers une cloison (30) de la seconde partie (12) de la douille et débouchent dans une cavité (26) délimitée par un rebord (27) s'étendant au moins en partie sur le pourtour du corps de douille (10) et prévue sur le côté de la seconde partie (12) de douille qui est orienté à l'opposé de la première partie (11) de douille.

2. Douille à relais selon la revendication 1, caractérisée par le fait que les portions complémentaires (28) sont réalisées sous la forme de fourchettes (54) de contact, de fiches plates ou languettes (40), de bornes à vis de branchement, de fiches (48) de soudure, d'oeiis (31) de soudure ou similaires.

3. Douille à relais selon la revendication 1 ou 2, caractérisée par le fait que les portions complémentaires (28) sont placées dans la zone pontets (23) en forme de barrettes des contacts (15) de branchement.

4. Douille à relais selon l'une des revendications 1 à 3, caractérisée par le fait que des composants électriques tels que des résistances (33, 46), des transistors, des condensateurs (47) ou similaires sont branchés en liaison directe aux portions complémentaires (28) dans la cavité (26) de branchement.

5. Douille à relais selon l'une des revendications 1 à 3, caractérisée par le fait qu'une plaquette (45) de circuits imprimés pouvant être reliée aux fiches (48) de soudure des portions complémentaires (28) et équipée de composants électriques (46, 47) est logée dans la cavité (26) de branchement.

6. Douille à relais suivant l'une des revendications 1 à 5, caractérisée par le fait qu'elle est équipée d'une indication visuelle (35) de l'état de commutation du relais, les fiches (37, 38) de branchement de l'indication visuelle (35) débouchant également dans la cavité (26) de branchement et y étant branchées à des lignes électriques (42, 45). se
